# EUROPÄISCHE PATENTSCHRIFT

(11) **EP 0 730 917 B1**
(45) Veröffentlichungstag und Bekanntmachung des Hinweises auf die Patenterteilung: **01.12.1999**
(21) Anmeldenummer: 96102681.2
(22) Anmeldetag: 22.02.1996
(51) Int. Cl.: B21C 47/26, C21D 9/573

(54) **Anordnung der schwenkbaren Blasluft-Regelklappen in unter den Rollen eines Rollgangs für den Drahtschlingentransport angeordneten Luftzufuhrschächten**
Arrangement of pivotable control valves for pressurised air supply channels under the rollers of a roller-conveyor for wire loops
Arrangement pour soupapes de contrôle pivotables pour canaux de distribution d'air sous pression, sous les rouleaux d'un transporteur à rouleaux pour boucles de fil

(30) Priorität: 07.03.1995 DE 29503843 U
(43) Veröffentlichungstag der Anmeldung: 11.09.1996
(73) Patentinhaber: SMS SCHLOEMANN-SIEMAG AKTIENGESELLSCHAFT, 40237 Düsseldorf (DE)
(72) Erfinder: Plociennik, Uwe, 40882 Ratingen (DE)
(74) Vertreter: Valentin, Ekkehard, Dipl.-Ing.

(56) Entgegenhaltungen:
- EP-A- 0 516 502
- FR-A- 1 429 755
- FR-A- 2 677 904
- US-A- 3 390 871

## Beschreibung

Die Erfindung bezieht sich auf die Anordnung der schwenkbaren Blasluft-Regelklappen in, unter den Rollen eines Rollgangs für den Drahtschlingentransport angeordneten Luftzufuhrschächten, die eine, zwischen den Rollgangsrollen endende düsenartige Verjüngung aufweisen.

Bei einer bekannten Anordnung dieser Art sind die Regelklappen in dem Luftzufuhrschacht, durchweg in mehr oder weniger geringem Abstand hinter dem, die Blasluft erzeugenden Lüfter angeordnet. Diese Anordnung bringt den Nachteil mit sich, daß die aus den düsenartigen Verjüngungen der Luftzufuhrschächte austretenden Blasluftströme nur durch die fixe Anordnung und die Abmessungen der Luftaustrittsöffnungen und deren ebenfalls fixen Querschnitt in Verbindung mit der, durch die Regelklappen im Luftzufuhrschacht beeinflußten Menge pro Zeiteinheit beeinflußt werden.

Der Erfindung liegt die Aufgabe zugrunde, diesen Nachteil zu beseitigen und eine Möglichkeit zu schaffen, Menge und ggfs. auch Richtung der aus der düsenartigen Verjüngung der Luftzufuhrschächte austretenden Blasluftströme beim Austritt aus der Austrittsöffnung der Verjüngung zu beeinflussen.

Diese Aufgabe wird dadurch gelöst, daß die Regelklappen im Bereich der Austrittsöffnung der düsenartigen Verjüngung des Luftzuführschachtes in deren Querschnitt einstellbar angelenkt sind.

Mit dieser Anordnung können die aus der Austrittsöffnung austretenden Blasluftströme unmittelbar vor deren Auftreffen auf die, auf den Rollen des Rollgangs transportierten Drahtschlingen beeinflußt werden.

Wie die Erfindung weiter vorsieht können die Regelklappen auch in eine, den Austrittsquerschnitt ausfüllende Schließstellung einschwenkbar sein, so daß die Austrittsöffnungen z. B. bei längerem Stillstand der Einrichtung oder beim Transport von Drahtschlingen, die keiner Blasluftbeaufschlagung bedürfen, verschlossen und gegen den Eintritt von Fremdkörpern oder Flüssigkeiten geschützt sind.

Eine weitere erfindungsgemäße Möglichkeit besteht darin, daß bei der an sich bekannten Zuordnung einer Mehrzahl von düsenartigen Verjüngungen zu einem gemeinsamen Luftzufuhrschacht die den einzelnen Verjüngungen zugeordneten Regelklappen unabhängig voneinander einstellbar auszubilden. Diese Ausbildung schafft die Möglichkeit, die Beaufschlagung der auf dem Rollgang transportierten Drahtschlingen durch die Blasluftströme örtlich zu variieren.

Die Erfindung wird anhand des in der Zeichnung dargestellten Ausführungsbeispiels näher erläutert. In der Zeichnung zeigen
- Fig. 1: einen Rollgang mit den Blasluft-Regelklappen in der Draufsicht, in schematischer Darstellung und
- Fig. 2: die Teilansicht eines Schnittes nach der Linie A-A durch Fig. 1 in vergrößertem Maßstab.

Wie aus Fig. 1 zu ersehen sind die Austrittsöffnungen 1 und 2 der düsenartigen Verjüngungen zwischen den Rollen 3 des Rollgangs auf einem Düsendeck 4 angeordnet. In den Austrittsöffnungen, die sich über die Breite des Rollgangs erstrecken sind Blasluft-Regelklappen 5 angeordnet und zwar, wie sich aus Fig. 2 ergibt sind diese Regelklappen 5 im Bereich der Austrittsöffnung der düsenartigen Verjüngung 6 bei 7 an einem der Ränder der Austrittsöffnung 1 angelenkt. Die Regelklappen 5 können zur Beeinflussung des aus der Austrittsöffnung 1 austretenden Blasluftstroms in unterschiedliche Winkelstellung eingebracht werden und lassen auch durch Einfahren in eine, hier waagerechte Stellung ein Verschließen der Austrittsöffnung 1 der düsenartigen Verjüngung 6 zu.

## Patentansprüche

1. Anordnung der schwenkbaren Blasluft-Regelklappe in, unter den Rollen eines Rollgangs für den Drahtschlingentransport angeordneten Luftzufuhrschächten, die eine, zwischen den Rollgangsrollen endende düsenartige Verjüngung aufweisen,
**dadurch gekennzeichnet,**
daß die Regelklappen (5) im Bereich der Austrittsöffung (1) der düsenartigen Verjüngung (6) des Luftzufuhrschachtes, in deren Querschnitt einstellbar angelenkt sind.

2. Anordnung nach Anspruch 1,
**dadurch gekennzeichnet,**
daß die Regelklappen (5) in eine, den Austrittsquerschnitt ausfüllende Verschlußstellung einschwenkbar sind.

3. Anordnung nach Anspruch 1,
**dadurch gekennzeichnet,**
daß eine Mehrzahl von düsenartigen Verjüngungen (6) einem Luftzufuhrschacht zugeordnet ist, und die den einzelnen Verjüngungen (6) zugeordneten Regelklappen (5) unabhängig voneinander einstellbar und festlegbar sind.

## Claims

1. Arrangement of pivotable blown-air control valves in air supply ducts located below the rollers of a roller table for the transport of wire loops, which ducts have a nozzle-like tapering ending between the rollers of the roller table,
**characterized in that**
the control valves (5) in the area of the discharge opening (1) of the nozzle-like tapering (6) of the air supply duct are adjustably hinged in the cross section thereof.

2. Arrangement according to claim 1,
**characterized in that**
the control valves (5) are pivotable into a closure position filling out the discharge cross section.

3. Arrangement according to claim 1
**characterized in that**
a plurality of nozzle-like taperings (6) is assigned to an air supply duct, and the control valves (5) assigned to the individual taperings (6) are adjustable and fixable independently of one another.

## Revendications

1. Arrangement de soupapes de contrôle pivotables d'air de soufflage pour canaux de distribution d'air sous pression sous les rouleaux d'un transporteur à rouleaux pour boucles de fil qui présente un rétrécissement se terminant en forme de buse sous les rouleaux d'un transporteur à rouleaux
**caractérisé en ce que**
les soupapes de contrôle pivotables (5) dans la zone de l'ouverture de sortie (1) du rétrécissement (6) en forme de buse du canal de distribution d'air sous pression articulé réglable dans leur section.

2. Arrangement selon la revendication 1
**caractérisé en ce que**
les soupapes de contrôle pivotables (5) le sont dans une position de fermeture remplissant la section de sortie.

3. Arrangement selon la revendication 1
**caractérisé en ce que**
une multitude de rétrécissements (6) en forme de buse est attribuée à un canal de distribution d'air sous pression et que les soupapes de contrôle (5) attribuées aux différents rétrécissements (6) sont réglables et définissables indépendamment les uns des autres.
